# EUROPÄISCHE PATENTSCHRIFT

(11) **EP 0 395 980 B1**
(45) Veröffentlichungstag und Bekanntmachung des Hinweises auf die Patenterteilung: **15.09.1993**
(21) Anmeldenummer: 90107685.1
(22) Anmeldetag: 23.04.1990
(51) Int. Cl.: B66D 1/20, B66D 1/28

(54) **Hubwerk**
Lifting gear
Dispositif de levage

(30) Priorität: 25.04.1989 DE 3913607
(43) Veröffentlichungstag der Anmeldung: 07.11.1990
(73) Patentinhaber: MAN GHH LOGISTICS GMBH, 74076 Heilbronn (DE)
(72) Erfinder: Wagner, Gerhard, Prof.-Dr., D-5802 Wetter 2 (DE); Gschlössl, Georg, Dipl.-Ing., D-8016 Feldkirchen (DE); Bornschein, Hans, Dipl.-Ing., D-8013 Haar (DE)
(74) Vertreter: Liska, Horst, Dr.-Ing.

(56) Entgegenhaltungen:
- EP-A- 0 271 205
- CH-A- 598 132
- DE-B- 1 246 972
- FR-A- 748 103
- FR-A- 984 444
- FR-A- 1 094 391
- FR-A- 2 215 379
- FR-A- 2 349 735
- US-A- 3 985 047
- US-A- 4 390 161
- US-A- 4 779 844

## Beschreibung

Die Erfindung betrifft ein Kranhubwerk.

Aus der DE-A-1 962 734 ist ein Kranhubwerk mit einer drehbar an einem Tragrahmen gelagerten Seiltrommel und einem Elektromotor bekannt, der gemeinsam mit der Seiltrommel auf derselben Seite eines den Elektromotor mit der Seiltrommel kuppelnden Getriebes mit zur Trommelachse paralleler Drehachse seiner Motorwelle angeordnet ist. Der Elektromotor ist hierbei über ein Basisteil des Getriebes an dem Tragrahmen befestigt. Ein solches Hubwerk hat den Vorteil, daß es aufgrund der im wesentlichen U-förmigen Anordnung von Motor, Getriebe und Seiltrommel vergleichsweise kompakt aufgebaut werden kann.

Bei dem bekannten Hubwerk ist die Seiltrommel axial beiderseits über Stehlager unmittelbar an einem Grundrahmen, beispielsweise einer Laufkatze oder dergleichen, gelagert. Das Getriebe umfaßt ein in der Seiltrommel angeordnetes, selbstsperrendes Planetengetriebe, auf dessen in einem der Stehlager gelagerten Eingangswelle das letzte Zahnrad eines mehrstufigen Zahnrad-Vorgelegegetriebes aufgesteckt ist. Als Eingangszahnrad des Zahnrad-Vorgelegegetriebes dient ein auf der Motorwelle sitzendes Ritzel. Der Motor ist im übrigen an dem Getriebegehäuse des Zahnrad-Vorgelegegetriebes angeflanscht. Das Getriebegehäuse ist im übrigen über eine Drehmomentstütze mit dem auch die Seiltrommel tragenden Grundrahmen verbunden. Nachteilig an dem bekannten Hubwerk ist sein vergleichsweise großer Herstellungsaufwand, insbesondere des Vorgelegegetriebes. Der relativ große Achsabstand zwischen der Drehachse des Motors und der Trommelachse bedingt wenigstens ein zwischen Eingangsrad und Ausgangsrad angeordnetes Zwischenzahnrad. Das Zwischenzahnrad muß axial beiderseits in dem Getriebegehäuse gelagert sein und bedingt damit ein geschlossenes Getriebegehäuse. Zur Minderung der Arbeitsgeräusche sind zumindest in dem Vorgelegegetriebe schrägverzahnte und damit teure Zahnräder erforderlich.

Ein Hubwerk der gattungsgemäßen Art ist aus der US-A-4 779 844 bekannt. Es umfaßt wiederum eine Seiltrommel, die über ein Getriebe von einem achsparallel zur Seiltrommel angeordneten Elektromotor angetrieben wird. Die erste Getriebestufe des Getriebes wird durch einen Zahnriemen gebildet, der über Riemenräder auf der Motorwelle bzw. einer Eingangswelle der nachfolgenden Getriebestufe geführt ist. Der Elektromotor und die Seiltrommel sind hierbei auf derselben Seite der Riemenebene angeordnet, wobei der Elektromotor über ein Basisteil des Hubwerks mit einem Tragrahmen der Seiltrommel verbunden ist.

Es ist Aufgabe der Erfindung, ein Kranhubwerk anzugeben, das einen verringerten Herstellungsaufwand hat und mit geringem Aufwand unterschiedlichen Leistungsanforderungen angepaßt werden kann und bei welchem zugleich für eine Geräuschminderung der Arbeitsgeräusche des Kranhubwerks gesorgt ist.

Die Erfindung geht aus von einem Kranhubwerk mit einer drehbar an einem Tragrahmen gelagerten Seiltrommel und einem Elektromotor, der gemeinsam mit der Seiltrommel auf derselben Seite eines den Elektromotor mit der Seiltrommel kuppelnden Getriebes mit zur Trommelachse paralleler Drehachse seiner Motorwelle angeordnet ist, wobei der Elektromotor über ein Basisteil des Getriebes an dem Tragrahmen befestigt ist, und wobei das Getriebe eine als Zahnriemengetriebe ausgebildete Eingangsstufe hat und zwei über einen flexiblen Zahnriemen miteinander verbundene Riemenräder aufweist, von denen ein erstes Riemenrad direkt und fliegend auf der Motorwelle sitzt und das zweite Riemenrad achsparallel zur Trommelachse und ebenfalls fliegend mit einer nachfolgenden Getriebestufe des Getriebes verbunden ist.

Die vorstehend erläuterte Aufgabe wird erfindungsgemäß dadurch gelöst, daß das Basisteil als im wesentlichen senkrecht zur Trommelachse und zur Drehachse des Elektromotors verlaufende Blechplatte ausgebildet ist, an der der Elektromotor angeflanscht ist, daß die Blechplatte wenigstens eine im wesentlichen längs des Zahnriemens sich erstreckende Versteifungsrippe oder/und Versteifungssicke aufweist, und daß der Zahnriemen auf der vom Elektromotor und der Seiltrommel abgewandten Seite der Blechplatte angeordnet und als einziges Stoßdämpfungselement im Drehmomentübertragungsweg zwischen dem Elektromotor und der Seiltrommel vorgesehen ist.

Bei der Blechplatte handelt es sich um ein einfaches, durch Sicken oder Rippen, wie zum Beispiel randseitige Abwinkelungen ausgesteiftes Konstruktionsteil, welches einerseits an dem vorzugsweise als Tragkorb ausgebildeten Tragrahmen der Seiltrommel befestigt ist und an dem andererseits der Motor angeflanscht ist. Nachdem die Riemenrader auf der dem Motor bzw der Seiltrommel fernen Seite der Blechplatte fliegend auf der Ausgangswelle des Motors bzw. der Eingangswelle der weiteren Getriebestufen sitzen, ist der Zahnriemen frei zugänglich und kann leicht ausgetauscht werden. Da das Zahnriemengetriebe als Eingangsstufe des Getriebes ausgenutzt wird, sind die Arbeitsgeräusche des Getriebes verglichen mit herkömmlichen Zahnradgetrieben gering. Die Arbeitsgeräusche sind insgesamt besonders niedrig, wenn das Zahnriemengetriebe als Untersetzungsgetriebe ausgebildet ist, so daß eventuell nachfolgende Zahnradgetriebestufen bereits bei vergleichsweise niedriger Drehzahl arbeiten. Da der Zahnriemen Stöße zwischen dem Antriebsmotor und der Seiltrommel dämpft, erübrigt sich eine zusätzliche elastische Kupplung im Drehmomentübertragungsweg.

Der Achsabstand der Riemenräder muß in vergleichsweise engen Toleranzen eingehalten werden. Dies ist trotz der einfachen Konstruktion der Blechplatte hinreichend genau, beispielsweise unter Zuhilfenahme von Paßstiften oder dergleichen möglich. Darüberhinaus läßt sich die Blechplatte besonders leicht wechselnden Größenverhältnissen von Antriebsmotor und Seiltrommel anpassen. Die Blechplatte ist vorzugsweise sowohl mit dem Antriebsmotor als auch dem Tragrahmen der Seiltrommel lösbar verbunden, so daß sie auch nachträglich zum Beispiel für eine Änderung des Achsabstands von Seiltrommel und Antriebsmotor ausgetauscht werden kann. Die Änderung des Achsabstands kann zum Beispiel für die Erhöhung der Hubgeschwindigkeit durch Einbau eines stärkeren Antriebsmotors bedingt werden.

Der Tragrahmen der Seiltrommel ist zweckmäßigerweise ebenfalls aus Blechteilen zusammengesetzt, so daß insgesamt gesehen eine besonders einfache Rahmenkonstruktion erreicht wird. Dies gilt insbesondere, wenn die Blechplatte zugleich Konstruktionsbestandteil des Tragrahmens der Seiltrommel ist.

Das Getriebe kann neben dem Zahnriemengetriebe noch weitere Getriebestufen umfassen, bei welchen es sich vorzugsweise um an sich bekannte Planetengetriebe handelt. In einer ersten Variante kann das Planetengetriebe einschließlich seines Gehäuses innerhalb der Seiltrommel angeordnet sein, wobei das Gehäuse in einem solchen Fall zweckmäßigerweise zugleich einen Lagersitz für die getriebeseitige Lagerung der Seiltrommel bildet. Um lange Abtriebswellen des Planetengetriebes innerhalb der Seiltrommel zu vermeiden, ist der Ausgang des Planetengetriebes zweckmäßigerweise mit einer dem Getriebegehäuse benachbarten Stegscheibe innerhalb der Seiltrommel gekuppelt. Das Getriebegehäuse des innerhalb der Seiltrommel angeordneten Planetengetriebes ist zweckmäßigerweise zusammen mit einer Stirnscheibe des Tragkorbs bzw. Tragrahmens der Seiltrommel an der Blechplatte angeflanscht. Alternativ kann in einer zweiten Variante zumindest eine Stufe des Planetengetriebes auch auf der seiltrommelfernen Seite der Blechplatte angeordnet sein. Das Planetengetriebe kann beispielsweise auf einen durch die Blechplatte hindurchtretenden Achsstummel der Seiltrommel aufgesteckt sein und wird vorzugsweise von der zweiten Riemenscheibe des Zahnriemengetriebes umschlossen. Dies führt zu vergleichsweise einfachen Konstruktionen bei geringem Platzbedarf.

Zahnriemen erfüllen vergleichsweise hohe Sicherheitsanforderungen. Die Hubwerksbremse kann deshalb auch auf die Motorwelle wirken. Um beim Bruch des Zahnriemens trotzdem das Abstürzen der Hubwerkslast verhindern zu können, kann dem Zahnriemengetriebe eine bei Antrieb von der Ausgangsseite her selbsthemmende Getriebestufe, insbesondere in Form eines selbsthemmenden Planetengetriebes nachgeschaltet sein. Dem Zahnriemengetriebe kann jedoch auch eine zusätzliche mechanische Bremse nachgeschaltet sein. Die Bremse kann, wie an sich bekannt, auf die Seiltrommel wirken. Zweckmäßigerweise ist diese Bremse zur Verringerung des Herstellungsaufwands jedoch als Scheibenbremse ausgebildet, die vorzugsweise mit der das zweite Riemenrad tragenden Welle, d.h. der Eingangswelle einer eventuellen nachfolgenden Getriebestufe verbunden ist.

Im folgenden werden Ausführungsbeispiele der Erfindung anhand einer Zeichnung näher erläutert. Hierbei zeigt:
- Fig. 1: eine schematische, teilweise geschnittene Darstellung eines erfindungsgemäßen Hubwerks;
- Fig. 2: eine Stirnansicht des Hubwerks aus Fig. 1 und
- Fig. 3: eine schematische, teilweise geschnittene Ansicht einer Variante des Hubwerks.

Das in den Fig. 1 und 2 dargestellte Hubwerk umfaßt eine Seiltrommel 1, die um ihre Trommelachse 3 drehbar in einem allgemein mit 5 bezeichneten Tragkorb gelagert ist. Der Tragkorb umfaßt zwei als Blechformteile ausgebildete Stirnplatten 7, 9, die durch Traversen oder Stege 11 miteinander verbunden sind. An ihrem einen Ende ist die Seiltrommel 1 über ein Wälzlager, beispielsweise ein Rollenlager 13, am Außenmantel des Gehäuses 15 eines innerhalb der Seiltrommel 1 untergebrachten, zweistufigen Planetengetriebes 17 gelagert. Das Getriebegehäuse 15 ist axial außerhalb der Seiltrommel 1 mit einem Stirnflansch 19 versehen, über den es an der Stirnplatte 9 befestigt ist. Das dem Lager 13 axial gegenüberliegende Ende der Seiltrommel 1 trägt an einer Stirnwand 21 einen Lagerzapfen 23, der in einem Wälzlager 25 der Stirnplatte 7 gelagert ist.

Zusammen mit dem Stirnflansch 19 des Lagergehäuses 15 ist an der Stirnplatte 9 des Tragkorbs 5 eine achsnormal zur Trommelachse 3 angeordnete Blechplatte 27 befestigt, an der seitlich des Tragkorbs 5 ein Elektromotor 29 angeflanscht ist. Der Elektromotor 29 ist mit zur Trommelachse 3 paralleler Drehachse 31 seiner Motorwelle 33 auf der Seite des Tragkorbs 5 der Blechplatte 27 angeordnet und ist über ein Zahnriemengetriebe 35 mit einer Eingangswelle 37 des Planetengetriebes 17 antriebsmäßig verbunden. Die durch die Blechplatte 27 hindurchtretende Motorwelle 33 trägt fliegend ein erstes Riemenrad 39, welches über einen flexiblen Zahnriemen 41 mit einem ebenfalls fliegend auf der Eingangswelle 37 des Planetengetriebes 17 sitzenden zweiten Riemenrad 43 verbunden ist. Der Zahnriemen 41 ist damit auf der dem Motor 29 bzw. dem Tragkorb 5 abgewandten Seite der Blechplatte 27 beispielsweise für Wartungszwecke frei zugänglich und im Betrieb lediglich durch einen bei 45 angedeuteten Schutzdeckel abgedeckt. Das Zahnriemengetriebe 35 ist als Untersetzungsgetriebe ausgebildet, so daß das nachfolgende Planetengetriebe 17 bereits eingangsseitig mit verringerter Drehzahl umläuft, was die durch den Zahnriemen 41 ohnehin verringerten Arbeitsgeräusche weiter mindert und die Konstruktion des Planetengetriebes 17 vereinfacht. Der Zahnriemen dämpft als einziges Stoßdämpferelement Drehmomentstöße des Antriebsdrehmoments, so daß keine zusätzliche elastische Kupplung vorgesehen werden muß. Die Blechplatte 27 legt den Abstand der Drehachse 31 von der Trommelachse 3 fest und kann problemlos den Abmessungsverhältnissen des Motors 29 und des Tragkorbs 5 einerseits als auch gewünschten Durchmesserverhältnissen der Riemenräder 39, 43 angepaßt werden und ist hierzu sowohl mit dem Elektromotor 29 als auch dem Tragrahmen 5 verbunden, um gegebenenfalls auch nachträglich angepaßt werden zu können. Die Blechplatte 27 kann mit in Längsrichtung des Zahnriemens 41 sich erstreckenden Versteifungsorganen, beispielsweise Versteifungssicken oder Versteifungsrippen versehen sein. Im Ausführungsbeispiel der Fig. 1 und 2 sind an den Längsrändern der Blechplatte 27 zur Versteifung Abwinkelungen 47 vorgesehen.

Im dargestellten Ausführungsbeispiel ist das Planetengetriebe 17 als zweistufiges Getriebe ausgebildet, bei welchem die mit dem Riemenrad 43 versehene Eingangswelle 37 ein Sonnenrad 49 trägt. Das Sonnenrad 49 kämmt mit Planetenrädern 51, die sich ihrerseits an einem zum Gehäuse 15 festen Hohlrad 53 abstützen. Die Planetenräder 51 sind über ihren Planetenradträger 55 ihrerseits mit einem Sonnenrad 57 der zweiten Getriebestufe verbunden, welches mit Planetenrädern 59 kämmt. Die Planetenräder 59 kämmen ihrerseits mit einem zum Gehäuse 15 festen Hohlrad 61 und treiben über ihren Planetenradträger 63 die Seiltrommel 1 an. Der Planetenradträger 63 ist hierzu über eine Ausgangswelle 65 mit einer dem Gehäuse 15 axial dicht benachbarten Stegwand 67 der Seiltrommel 1 gekuppelt. Durch die dem Gehäuse 15 eng benachbarte Anordnung der Stegwand 67 läßt sich der Herstellungsaufwand der Antriebsverbindung mindern.

Bei dem Planetengetriebe 17 handelt es sich zweckmäßigerweise um ein an sich bekanntes, bei Antrieb von der Seiltrommel 1 her selbsthemmendes Getriebe, um so bei einem eventuellen Bruch des Zahnriemens 41 das Abstürzen der Hubwerkslast zu verhindern. Alternativ oder zusätzlich kann an der Eingangswelle 37 des Planetengetriebes 17 eine elektrisch oder mechanisch steuerbare Scheibenbremse vorgesehen sein, wie sie bei 69 in Fig. 1 schematisch angedeutet ist. Ebenfalls zusätzlich oder alternativ kann auch der Elektromotor 29 mit einer herkömmlichen, auf die Motorwelle 33 wirkenden Reibungsbremse 71 versehen sein.

Fig. 3 zeigt eine Variante eines Hubwerks, die sich von dem Hubwerk der Fig. 1 und 2 im wesentlichen nur durch die Art und Anordnung des Planetengetriebes unterscheidet. Gleichwirkende Komponenten sind deshalb mit den Bezugszahlen der Fig. 1 und 2 und zur Unterscheidung mit dem Buchstaben a versehen. Zur Erläuterung des Aufbaus und der Wirkungsweise wird auf die Beschreibung der Fig. 1 und 2 Bezug genommen.

Die Seiltrommel 1a ist abweichend vom Hubwerk der Fig. 1 und 2 auch der Blechplatte 27a benachbart mit einer Stirnwand 81 versehen, von der eine über ein Wälzlager 83 in der Stirnwandplatte 9a des Tragkorbs 5a gelagerte Antriebswelle 85 absteht. Die Antriebswelle 85 erstreckt sich durch die Blechplatte 27a hindurch und trägt auf der von der Seiltrommel 1a abgewandten Seite der Blechplatte 27a das über eine Drehmomentstütze 87 ebenfalls an der Blechplatte 27a oder gegebenenfalls dem Tragkorb 5a abgestützte Planetengetriebe 17a. Das seiltrommelseitige Riemenrad 43a des Zahnriemenantriebs 35a sitzt fliegend auf der Eingangswelle 37a des Planetengetriebes 17a und umschließt das Planetengetriebe 17a platzsparend. Das über den Zahnriemen 41a mit dem Riemenrad 43a verbundene motorseitige Riemenrad 39a ist wiederumdurchmesserkleiner als das Riemenrad 43a, so daß das Zahnriemengetriebe 35a ebenfalls als Untersetzungsgetriebe wirkt. Nicht näher dargestellt, jedoch gegebenenfalls vorhanden, sind Biegeversteifungen der Blechplatte 27a bzw. seiltrommelseitige oder motorseitige steuerbare Reibungsbremsen. Bei dem Planetengetriebe 17a handelt es sich vorzugsweise wiederum um ein selbsthemmendes Getriebe. In der Ausgestaltung nach Fig. 3 handelt es sich bei der Blechplatte 27a um ein von der Stirnplatte 9a gesondertes Konstruktionsteil, welches nachträglich an der Stirnwand 9a angebracht ist. In einer Variante kann jedoch die Stirnwand 9a entfallen, wenn die Blechplatte 27a im Bereich des Tragkorbs 5a entsprechend der Stirnwand 9a einstückig gestaltet ist.

## Patentansprüche

1. Kranhubwerk, mit einer drehbar an einem Tragrahmen (5) gelagerten Seiltrommel (1) und einem Elektromotor (29), der gemeinsam mit der Seiltrommel (1) auf derselben Seite eines den Elektromotor (29) mit der Seiltrommel (1) kuppelnden Getriebes (17, 35) mit zur Trommelachse (3) paralleler Drehachse (31) seiner Motorwelle (33) angeordnet ist, wobei der Elektromotor (29) über ein Basisteil (27) des Getriebes (17, 35) an dem Tragrahmen (5) befestigt ist, und wobei das Getriebe (17, 35) eine als Zahnriemengetriebe (35) ausgebildete Eingangsstufe hat, ist und zwei über einen flexiblen Zahnriemen (41) miteinander verbundene Riemenräder (39, 43) aufweist, von denen ein erstes Riemenrad (39) direkt und fliegend auf der Motorwelle (33) sitzt und das zweite Riemenrad (43) achsparallel zur Trommelachse (3) und ebenfalls fliegend mit einer nachfolgenden Getriebestufe (17) des Getriebes (17, 35) verbunden ist,
**dadurch gekennzeichnet,** daß das Basisteil als im wesentlichen senkrecht zur Trommelachse (3) und zur Drehachse (31) des Elektromotors (29) verlaufende Blechplatte (27) ausgebildet ist, an der der Elektromotor (29) angeflanscht ist, daß die Blechplatte (27) wenigstens eine im wesentlichen längs des Zahnriemens (41) sich erstreckende Versteifungsrippe (47) oder/und Versteifungssicke aufweist
und daß der Zahnriemen (41) auf der vom Elektromotor (29) und der Seiltrommel (1) abgewandten Seite der Blechplatte (27) angeordnet und als einziges Stoßdämpfungselement im Drehmomentübertragungsweg zwischen dem Elektromotor (29) und der Seiltrommel (1) vorgesehen ist.

2. Hubwerk nach Anspruch 1, dadurch gekennzeichnet, daß die längs des Zahnriemens (41) sich erstreckenden Ränder der Blechplatte (27) mit Abwinkelungen (47) versehen sind.

3. Hubwerk nach Anspruch 1 oder 2, dadurch gekennzeichnet, daß der Tragrahmen (5) der Seiltrommel (1) aus Blechteilen (7, 9, 11) zusammengesetzt ist.

4. Hubwerk nach einem der Ansprüche 1 bis 3, dadurch gekennzeichnet, daß die Blechplatte (27a) ein Konstruktionsbestandteil des Tragrahmens (5a) ist.

5. Hubwerk nach einem der Ansprüche 1 bis 4, dadurch gekennzeichnet, daß das Getriebe (17, 35) wenigstens eine weitere, auf der Trommelseite der Blechplatte (27) im wesentlichen innerhalb der Seiltrommel (1) angeordnete Getriebestufe (17) aufweist und daß das zweite Riemenrad (43) direkt und fliegend auf einer durch die Blechplatte (27) insbesondere gleichachsig zur Trommelachse (3) hindurchtretenden Welle (37) der weiteren Getriebestufe (17) sitzt.

6. Hubwerk nach Anspruch 5, dadurch gekennzeichnet, daß die weitere Getriebestufe als Planetengetriebe (17) ausgebildet ist, an dessen Gehäuse (15) die Blechplatte (27) befestigt ist und einen Lagersitz für die getriebeseitige Lagerung (13) der Seiltrommel (1) bildet und daß die Seiltrommel (1) dem Gehäuse (15) benachbart eine Stegscheibe (67) enthält, die . mit dem Ausgang des Planetengetriebes (17) gekuppelt ist.

7. Hubwerk nach einem der Ansprüche 1 bis 6, dadurch gekennzeichnet, daß das Getriebe (17a, 35a) wenigstens eine als Planetengetriebe ausgebildete weitere Getriebestufe (17a) umfaßt, die zur Seiltrommel (1a) und zum zweiten Riemenrad (43a) gleichachsig auf der von der Seiltrommel (1a) abgewandten Seite der Blechplatte (27a) angeordnet ist.

8. Hubwerk nach Anspruch 7, dadurch gekennzeichnet, daß das zweite Riemenrad (43a) die weitere Getriebestufe (17a) umschließt.

9. Hubwerk nach einem der Ansprüche 1 bis 8, dadurch gekennzeichnet, daß das Zahnriemengetriebe (35) als Untersetzungsgetriebe ausgebildet ist.

10. Hubwerk nach einem der Ansprüche 1 bis 9, dadurch gekennzeichnet, daß das Getriebe (17, 35) wenigstens eine bei Antrieb von der Seiltrommel (1) her selbsthemmende Getriebestufe (17) umfaßt.

11. Hubwerk nach einem der Ansprüche 1 bis 10, dadurch gekennzeichnet, daß der Elektromotor (29) mit einer elektrisch steuerbaren, auf die Motorwelle (33) wirkenden Reibungsbremse (71) zu einer Einheit verbunden ist.

12. Hubwerk nach einem der Ansprüche 1 bis 11, dadurch gekennzeichnet, daß das Getriebe (17, 35) mit einer elektrisch steuerbaren Reibungsbremse (69) verbunden ist, die unmittelbar auf die das zweite Riemenrad (43) tragende Welle (37) wirkt.

13. Hubwerk nach Anspruch 12, dadurch gekennzeichnet, daß die Reibungsbremse als Scheibenbremse (69) ausgebildet ist.

14. Hubwerk nach einem der Ansprüche 1 bis 13, dadurch gekennzeichnet, daß die Blechplatte (27) sowohl mit dem Elektromotor (29) als auch dem Tragrahmen (5) lösbar verbunden ist.

## Claims

1. A crane-type lifting gear, with a cable drum (1) mounted rotatably in a support frame (5) and with an electric motor (29) which is disposed together with the cable drum (1) on the same side of a transmission (17, 35) which is coupled to the cable drum (1) and which has an axis of rotation (31) of its motor shaft (33) parallel to the drum axis (3), wherein the electric motor (29) is secured to the support frame (5) via a base member (27) of the transmission (17, 35) and wherein the transmission (17, 35) has an input stage in the form of a toothed-belt drive (35), and has two belt pulleys (39, 43) connected to each other via a flexible toothed belt (41), a first belt pulley (39) of which is mounted directly and overhung on the motor shaft (33) and the second belt pulley (43) of which is connected axially parallel to the drum axis (3) and also overhung with a subsequent transmission stage (17) of the transmission (17, 35), characterised in that the base part is in the form of a sheet-metal plate (27) which extends substantially perpendicular to the drum axis (3) and to the axis of rotation (31) of the electric motor (29), and on which the electric motor (29) is flange-mounted, in that the sheet-metal plate (27) has at least one reinforcing rib (47) and/or reinforcing bead extending substantially alongside the toothed belt (41), and in that the toothed belt (41) is disposed on that side of the sheet-metal plate (27) remote from the electric motor (29) and the cable drum (1), and is provided as a single shock-absorbing element in the torque-transmission path between the electric motor (29) and the cable drum (1).

2. A lifting gear according to Claim 1, characterised in that the edges of the sheet-metal plate (27) extending along the toothed belt (41) are provided with angled portions (47).

3. A lifting gear according to Claim 1 or 2, characterised in that the support frame (5) of the cable drum (1) is composed of sheet-metal parts (7, 9, 11).

4. A lifting gear according to any one of Claims 1 to 3, characterised in that the sheet-metal plate (27a) is a structural component of the support frame (5a).

5. A lifting gear according to any one of Claims 1 to 4, characterised in that the transmission (17, 35) has at least one further transmission stage (17) disposed on the drum side of the sheet-metal plate (27) substantially inside the cable drum (1), and in that the second belt pulley (43) is mounted directly and overhung on a shaft (37) of the further transmission stage (17) passing through the sheet-metal plate (27), in particular coaxially to the drum axis (3).

6. A lifting gear according to Claim 5, characterised in that the further transmission stage is in the form of an epicyclic gearing (17), to the casing (15) of which the sheet-metal plate (27) is secured and forms a bearing seat for the mounting (13) of the cable drum (1) on the transmission side, and in that adjacent to the casing (15) the cable drum (1) contains a web plate (67) which is coupled with the output of the epicyclic gearing (17).

7. A lifting gear according to any one of Claims 1 to 6, characterised in that the transmission (17a, 35a) comprises at least one further transmission stage (17a) in the form of an epicyclic gearing, which is disposed coaxially with the cable drum (1a) and with the second belt pulley (43a) on that side of the sheet-metal plate (27a) remote from the cable drum (1a).

8. A lifting gear according to Claim 7, characterised in that the second belt pulley (43a) surrounds the further transmission stage (17a).

9. A lifting gear according to any one of Claims 1 to 8, characterised in that the toothed-belt drive (35) is in the form of a reduction gear.

10. A lifting gear according to any one of Claims 1 to 9, characterised in that the transmission (17, 35) comprises at least one transmission stage (17) which is self-locking when the drive is from the cable drum (1).

11. A lifting gear according to any one of Claims 1 to 10, characterised in that the electric motor (29) is connected with an electrically controllable friction brake (71) so as to form a unit, which friction brake acts on the motor shaft (33).

12. A lifting gear according to any one of Claims 1 to 11, characterised in that the transmission (17, 35) is connected with an electrically controllable friction brake (69) which acts directly on the shaft (37) carrying the second belt pulley (43).

13. A lifting gear according to Claim 12, characterised in that the friction brake is in the form of a disc brake (69).

14. A lifting gear according to any one of Claims 1 to 13, characterised in that the sheet-metal plate (27) is detachably connected both to the electric motor (29) and to the support frame (5).

## Revendications

1. Dispositif de levage pour grue, pourvu d'un tambour à câble (1) monté tournant sur un châssis porteur (5) et d'un moteur électrique (29) qui, avec le tambour à câble (1), est disposé sur le même côté d'un engrenage (17, 35) couplant le moteur électrique (29) avec le tambour à câble (1), l'axe de rotation (31) de l'arbre de moteur (33) étant parallèle à l'axe du tambour (3), le moteur électrique (29) étant fixé sur le châssis porteur (5) par l'intermédiaire d'une partie formant base (27) de l'engrenage (17, 35), l'engrenage (17, 35) possédant un étage d'entrée conformé en transmission à courroie crantée (35) et présentant deux pignons (39, 43) reliés par une courroie crantée (41) flexible, le premier pignon (39) étant monté directement et en porte-à-faux sur l'arbre (33) du moteur et le deuxième pignon (43), dont l'axe est parallèle à l'axe (3) du tambour, étant monté également en porte-à-faux et accouplé avec un étage (17) suivant de l'engrenage (17, 35), caractérisé en ce que la partie formant base est conformée en plaque de tôle (27) sensiblement perpendiculaire à l'axe (3) du tambour et à l'axe de rotation (31) du moteur électrique (29), sur laquelle le moteur électrique (29) est bridé, en ce que la plaque de tôle (27) présente au moins une nervure raidisseuse (47) ou/et une moulure raidisseuse s'étendant sensiblement le long de la courroie crantée (41), et en ce que la courroie crantée (41) est disposée sur le côté de la plaque de tôle (27) opposé au moteur électrique (29) et au tambour à câble (1) et représente le seul organe d'amortissement prévu dans le parcours de transmission du couple de rotation entre le moteur électrique (29) et le tambour à câble (1).

2. Dispositif de levage selon la revendication 1, caractérisé en ce que les bords de la plaque de tôle (27) s'étendant le long de la courroie crantée (41) présentent des parties pliées (47).

3. Dispositif de levage selon la revendication 1 ou 2, caractérisé en ce que le châssis porteur (5) du tambour à câble (1) est constitué de parties en tôle (7, 9, 11).

4. Dispositif de levage selon l'une des revendications 1 à 3, caractérisé en ce que la plaque de tôle (27a) représente un élément constitutif du châssis porteur (5a).

5. Dispositif de levage selon l'une des revendications 1 à 4, caractérisé en ce que l'engrenage (17, 35) présente au moins un autre étage d'engrenage (17), disposé, du côté de la plaque de tôle (27) où se trouve le tambour, sensiblement à l'intérieur du tambour à câble (1), et en ce que le deuxième pignon (43) est monté directement et en porte-à-faux sur un arbre (37) de l'autre étage d'engrenage (17) traversant la plaque de tôle (27) et possédant, en particulier, le même axe que l'axe (3) du tambour.

6. Dispositif de levage selon la revendication 5, caractérisé en ce que l'autre étage d'engrenage est conformé en engrenage planétaire (17), sur le boîtier (15) duquel est fixée la plaque de tôle (27), et forme un support de palier pour le palier (13) du tambour à câble (1) du côté de l'engrenage et en ce que le tambour à câble (1), de façon adjacente au boîtier (15), contient une plaque de renfort (67), qui est couplée à la sortie de l'engrenage planétaire (17).

7. Dispositif de levage selon l'une des revendications 1 à 6, caractérisé en ce que l'engrenage (17a, 35a) comprend au moins un autre étage d'engrenage (17a) conformé en engrenage planétaire, ayant le même axe que le tambour à câble (1a) et que le deuxième pignon (43a), et disposé sur le côté de la plaque de tôle (27a) opposé au tambour à câble (1a).

8. Dispositif de levage selon la revendication 7, caractérisé en ce que le deuxième pignon (43a) entoure le deuxième étage d'engrenage (17a).

9. Dispositif de levage selon l'une des revendications 1 à 8, caractérisé en ce que la transmission à courroie crantée (35) est conformée en démultiplicateur.

10. Dispositif de levage selon l'une des revendications 1 à 9, caractérisé en ce que l'engrenage (17, 35) comprend au moins un étage d'engrenage (17) autoblocant lorsqu'il y a entraînement à partir du tambour à câble (1).

11. Dispositif de levage selon l'une des revendications 1 à 10, caractérisé en ce que le moteur électrique (29) ne forme qu'une unité avec un frein à friction (71) à commande électrique, agissant sur l'arbre du moteur (33).

12. Dispositif de levage selon l'une des revendications 1 à 11, caractérisé en ce que l'engrenage (17, 35) est relié à un frein à friction (69) à commande électrique, qui agit directement sur l'arbre (37) portant le deuxième pignon (43).

13. Dispositif de levage selon la revendication 12, caractérisé en ce que le frein à friction est conformé en frein à disque (69).

14. Dispositif de levage selon l'une des revendications 1 à 13, caractérisé en ce que la plaque de tôle (27) est liée de façon démontable aussi bien au moteur électrique (29) qu'au châssis porteur (5).
